# EUROPÄISCHE PATENTSCHRIFT

(11) **EP 3 848 169 B1**
(45) Veröffentlichungstag und Bekanntmachung des Hinweises auf die Patenterteilung: **20.08.2025**
(21) Anmeldenummer: 20216531.2
(22) Anmeldetag: 22.12.2020
(51) Int. Cl.: B26F 1/20

(54) **PERFORIERMESSER MIT CRIMPFLÄCHE**
PERFORATING KNIFE WITH CRIMPING SURFACE
COUTEAU PERFORANT POURVU DE SURFACE DE SERTISSAGE

(30) Priorität: 08.01.2020 DE 102020100263
(43) Veröffentlichungstag der Anmeldung: 14.07.2021
(73) Patentinhaber: manroland Goss web systems GmbH, 86153 Augsburg (DE)
(72) Erfinder: Schalk, Hubert, 86672 Thierhaupten (DE)

(56) Entgegenhaltungen:
- EP-A2- 0 197 190
- DE-B- 1 273 483
- DE-C- 807 622
- US-A- 4 166 613

## Beschreibung

Die Erfindung betrifft ein kreisförmiges Perforiermesser zum Perforieren von mindestens einer

Lage eines zu einem Druckprodukt verarbeitenden Bedruckstoffes, wobei das Perforiermesser am Umfang eine Mehrzahl von Perforierelementen aufweist, wobei ein Perforierelement mindestens eine Perforierspitze umfasst, welche sich in radialer Erstreckung von einem Außenradius zu mindestens einem auf einem ersten Radius liegenden Fußpunkt erstreckt, und wobei auf mindestens einer Seite der Perforierspitze eine Crimpfläche an den Fußpunkt der Perforierspitze anschließt. Ferner betrifft die Erfindung ein Verfahren zum Betreiben eines Perforiermessers.

Bei Falzwerken von Rollendruckmaschinen oder in diversen Falz- oder Nachverarbeitungsmaschinen kommen Perforiereinrichtungen zum Einsatz, welche die mindestens eine Lage des sich üblicherweise in einer Transportrichtung bewegender-Bedruckstoffes perforiert. Erfolgt die Perforation des Bedruckstoffes quer zur Transportrichtung, so kommen hierzu sogenannte Querperforationen zum Einsatz, bei welchen das eigentliche Perforiermesser ein Blechstreifen mit mindestens einer mit einer Perforierverzahnung ausgebildeten Kante aufweist.

Erfolgt die Perforation des Bedruckstoffes in der Transportrichtung, so kommen hierzu sogenannte Längsperforationen zum Einsatz, bei denen das Perforiermesser üblicherweise als Kreismesser ausgebildet ist, der zumindest auf einem Teil seiner Umfangsfläche eine Perforierverzahnung aufweist. Diese Perforierverzahnung besteht zumeist aus spitzen Zähnen, welche die mindestens eine Lage des zu perforierenden Bedruckstoffes durchstoßen. Hierzu wirkt das zumeist rotatorisch angetriebene Perforiermesser mit einem Gegenmesser zusammen, welches entweder eine Nut oder eine zumindest teilweise relativ weiche und elastische Oberfläche aufweist und als Widerlager für den zu perforierenden Bedruckstoff dient.

Aus dem Stand der Technik sind eine Vielzahl von Perforiermessern bekannt, welche an zumindest einem Teil ihrer Wirkfläche, bei Kreismessern ist dies die äußere Umfangsfläche, eine Vielzahl von spitzen Perforierzähnen aufweist.

Aus EP 0 197 190 A2 ist eine Vorrichtung zum Einstechen von Bögen oder Bahnen bekannt, die ein Stanzrad mit Zähnen umfasst, wobei jeder Zahn die Größe des auszustanzenden Abschnitts aufweist und eine in Umlaufrichtung am hinteren Ende des Zahns angeordnete Nase aufweist. Die Nase ist dazu ausgebildet, dass sowohl die vorlaufende als auch die nachlaufende Kante des Zahns in etwa gleichzeitig in die Bahn einstechen. Der Zahn taucht in der gesamten Umfangslänge in die Bahn ein und wirft den ausgestanzten Abschnitt aus.

DE 807 622 C offenbart eine Vorrichtung zur Durchführung einer Heftung, bei der Zungen mit einer Stanzvorrichtung ausgestanzt werden, wobei die Stanzvorrichtung unter anderem ein Stanzrad mit mehreren Stanzzähnen umfassen kann.

US 4,166,613 A offenbart einen Perforiermechanismus mit einem Stanzmesser zum Ausstanzen und Auffangen von wiederverwendbaren Papierschnipseln aus einer Bahn. Das Stanzmesser umfasst mehrere Zähne mit einer vorlaufenden Schneidkante und einem nachlaufenden Vorsprung, der eine zweite Schneidkante bildet. Mit jedem Zahn wird ein rechteckiger Schnipsel aus der Bahn ausgestanzt und ausgeworfen, wobei die nachlaufende Schneidkante in die Bahn einsticht, bevor der Schnipsel auf den Längsseiten bereits vollständig ausgestanzt ist.

Da die Perforierzähne bei manchen aus dem Stand der Technik bekannten Perforiermessern im Wesentlichen die Form eines Dreiecks aufweisen, lässt sich somit über die Eindringtiefe der Perforierzähne in den zu perforierenden Bedruckstoff die Perforierintensität variieren.

Ferner ist aus dem Stand der Technik bekannt, dass durch das Perforieren einer Mehrzahl von übereinanderliegenden Bedruckstofflagen diese durch das gemeinsame Durchstechen miteinander verkettelt werden, so dass die einzelnen Bedruckstofflagen in ihrer Lage zueinander fixiert sind. Dieser Effekt wird beispielsweise bei der Produktion von Buchblöcken angewendet, ohne hierauf begrenzt zu sein, so dass die jeweiligen Bedruckstofflagen zueinander fixiert sind, so dass beispielsweise bei der Zusammenführung der einzelnen Buchblöcke zu einem Buch ein gleichbleibend großer Rand um die Textseite realisiert werden kann.

Allerdings ist die Verkettelungswirkung von aus dem Stand der Technik bekannten Perforiermessern unter anderem stark abhängig von der jeweiligen Papierart, der Anzahl der zu verkettelnden Bedruckstofflagen und der Geometrie der Perforierzähne.

Der Erfindung liegt daher die Aufgabe zugrunde, eine Lösung zu schaffen, mit welcher der Verkettelungseffekt zwischen den perforierten Bedruckstofflagen verbessert werden kann.

Diese Aufgabe wird durch eine Vorrichtung gemäß Anspruch 1 gelöst.

Ein derartiges Perforiermesser weist den Vorteil auf, dass mindestens nach dem Perforieren, das heißt nach dem Durchstoßen der Bedruckstofflagen durch eine jede Perforierspitze, durch welches in jeder Bedruckstofflage ein kleiner Wulst entsteht, welche die einzelnen Bedruckstofflagen zueinander fixieren, die übereinanderliegenden Bedruckstofflagen mit der Crimpfläche unmittelbar nach dem Perforiervorgang nochmals zusammengepresst werden, was die Intensität der Verkettelung deutlich erhöht und bietet den Vorteil, dass durch die Neigung der Crimpfläche zu einem durch den ersten Radius beschriebenen konzentrischen Kreis die Intensität der Verkettelung im Zusammenspiel mit dem Widerlager besser variiert werden kann.

Ein erfindungsgemäßes Perforiermesser weist somit in Drehrichtung gesehen nach der Perforierspitze eine Crimpfläche auf, welche in Umfangsrichtung gesehen eine begrenzte Erstreckung, welche in der Regel 2 bis 10 mm beträgt, auf. So kann der Bereich um ein Perforationsloch nochmals zusammengedrückt werden, so dass sich die Wulste der jeweiligen Bedruckstofflagen noch intensiver miteinander verketteln oder "verfilzen".

Bevorzugte Weiterbildungen der Erfindungen ergeben sich aus den abhängigen Ansprüchen und der nachfolgenden Beschreibung. Verschiedene Ausführungsbeispiele der Erfindung werden, ohne hierauf beschränkt zu sein, an Hand der Zeichnungen näher erläutert. Dabei zeigen Fig. 1, 2, 4-6 mögliche Ausgestaltungen von erfindungsgemäßen Perforiermessern.
- Fig. 1: ein beispielhaftes Perforiermesser
- Fig. 2: ein beispielhaftes Perforierelement des Perforiermessers in Detailansicht
- Fig. 3: eine mögliche Ausgestaltung eines Perforierelementes
- Fig. 4: eine mögliche Ausgestaltung eines Perforierelementes, bei welcher die Crimpfläche einen Neigungswinkel aufweist
- Fig. 5: eine mögliche Ausgestaltung eines Perforierelementes mit Crimpflächen zu beiden Seiten der Perforierspitze
- Fig. 6: eine mögliche Ausgestaltung eines Perforierelementes mit zwei Perforierspitzen

Fig. 1 zeigt ein erfindungsgemäßes Perforiermesser 1, welches als Kreismesser ausgebildet ist. Ein derartiges Perforiermesser 1 wird zum Perforieren von mindestens einer Lage eines zu einem Druckprodukt verarbeitenden Bedruckstoff verwendet, wobei hierzu das Perforiermesser 1 in eine rotativ angetriebene Halterung aufgenommen wird und mit einem nicht dargestellten rotierenden Widerlager in Wirkverbindung steht. Der zu perforierende Bedruckstoff wird hierbei vom rotierenden Widerlager abgestützt, so dass die Perforierspitzen 3 den zu perforierenden Bedruckstoff durchstechen und somit perforieren können.

Das in Fig. 1 dargestellte Perforiermesser 1 ist zumeist aus einem Stahlblech hergestellt und weist eine Dicke von üblicherweise 0,5 Millimeter bis üblicherweise maximal 2 Millimeter auf und ist üblicherweise durch Auslasern und/oder durch Schleifen hergestellt. Auch können die Perforierspitzen 3 zur Zeichnungsebene hin angefasst werden, was jedoch für die vorliegende Erfindung unerheblich ist. Das Perforiermesser 1 kann in Gänze gehärtet oder vergütet werden, es ist jedoch auch möglich, nur die Perforierspitzen 3 oder die Perforierspitzen 3 und die Crimpflächen 5 zu härten oder zu vergüten.

Das Perforiermesser 1 weist am Umfang eine Mehrzahl von Perforierelementen 2 auf. Soll ein Bedruckstoff oder ein daraus hergestelltes Vorprodukt, welches zumeist aus mehreren übereinander liegenden Bedruckstofflagen besteht, nur auf einer ersten Teillänge perforiert und auf einer zweiten Teillänge nicht perforiert werden, so ist es auch möglich, wenngleich in Fig. 1 nicht dargestellt, dass ein Perforiermesser 1 nur auf einem oder mehreren ersten Teilabschnitten derartige Perforierelemente 2 aufweist und auf einem oder mehreren zweiten Teilabschnitten keine Perforierelemente 2 aufweist.

Das in Fig. 1 dargestellte Perforiermesser 1 hat eine definierte Kreisform, wobei die äußere Einhüllende durch einen definierten Außenradius Ra definiert ist.

Ferner hat aufgrund der Geometrie der Perforierelemente 2 das in Fig. 1 dargestellte Perforiermesser 1 eine definierte Drehrichtung 7, um einen besonders vorteilhaften Effekt im Betrieb sicherzustellen. Über den Abstand zwischen den Perforierelementen 2 in Umfangsrichtung des Außenkreises wird der Abstand der Perforierungen festgelegt.

Fig. 2 zeigt die Detailansicht des in Fig. 1 als X dargestellten Bereiches eines Perforierelements 2 in vergrößertem Maßstab.

Fig. 2 zeigt somit in vergrößerter Form eine beispielhafte Ausgestaltung eines Perforierelementes 2, wobei das in Fig. 2 dargestellte Perforierelement 2 eine Perforierspitze 3 mit einem Fußpunkt 4 und eine daran anschließende Crimpfläche 5 umfasst, wobei sich die Crimpfläche 5 an den Fußpunkt 4 der Perforierspitze 3 anschließt.

Wenngleich in Fig. 2 beispielhaft nur eine Ausgestaltung eines Perforierelementes 2 mit nur einer Perforierspitze 3 und einer Crimpfläche 5 zeigt, so sind auch Ausgestaltungen mit einer Mehrzahl von Perforierspitzen 3 und/oder einer Mehrzahl von Crimpflächen 5 möglich.

Fig. 3 zeigt eine weitere beispielhafte Ausgestaltung eines Perforierelementes 2, sowie weitere Details zur Geometrie eines Perforierelementes 2.

Wie aus Fig. 3 zu entnehmen ist, erstreckt sich die Perforierspitze 3, das heißt der Teil des Perforierelementes 2, welcher im Einsatz in die mindestens eine Bedruckstofflage einsticht oder vorzugweise alle zu perforierenden Bedruckstofflagen durchsticht und somit perforiert, in radialer Erstreckung von dem Außenradius Ra zu einem auf einem ersten Radius R1 angeordneten Fußpunkt 4. Die Differenz zwischen dem Außenradius Ra und dem ersten Radius R1 definiert somit die Höhe der Perforierspitze 3, welche üblicherweise in einem Bereich von in etwa 1 Millimeter bis in etwa 10 Millimeter beträgt.

Bei dem in Fig. 3 dargestellten Beispiel grenzt an eine Seite der Perforierspitze 3, nämlich auf der in Drehrichtung 7 gesehen abgewandten Seite der Perforierspitze 3 eine Crimpfläche 5, welche sich unmittelbar an den Fußpunkt 4 der Perforierspitze 3 anschließt.

Wenngleich Fig. 3 eine Ausgestaltung mit nur einer an die Perforierspitze 3 angrenzende Crimpfläche 5 zeigt, so ist es auch möglich, dass an eine Perforierspitze 3 auch mehrere Crimpflächen 5 angrenzen, wie nachfolgend dargestellt und beschrieben.

Eine derartige Crimpfläche 5 weist eine in Umfangsrichtung begrenzte Erstreckung auf, welche in der Regel in etwa zwischen 2 und 10 Millimeter beträgt.

Fig. 3 zeigt hierbei eine nicht erfindungsgemäße Ausgestaltung eines Perforierelementes 2, bei welcher sich die Crimpfläche 5 auf dem ersten Radius R1 erstreckt, das heißt, dass die Crimpfläche 5 die Form eines Kreissegmentes aufweist, welches durch den ersten Radius R1 definiert ist, so dass im Einsatz des Perforiermessers 1 in einer Längsperforiereinrichtung eine jede Crimpfläche 5 bei entsprechender Einstelltiefe auf dem nicht dargestellten zu perforierenden Bedruckstoff abrollen kann, nachdem der Bedruckstoff von den Perforierspitzen 3 durchstochen wurde. So können bei entsprechender Einstelltiefe die durch die Perforation bereits miteinander oder ineinander verkettelten Bedruckstofflagen nach dem Durchstechen durch eine jede Crimpfläche 5 nochmals zusammengedrückt und gegen das nicht dargestellte, für den Perforiervorgang erforderliche Widerlager gepresst werden, wodurch der Verkettelungseffekt, welcher bei Buchbindern auch als "Verfilzung" bekannt ist, deutlich verstärkt wird.

Fig. 4 zeigt eine weitere beispielhafte Ausgestaltung eines Perforierelementes 2, sowie Details zu einer alternativen Geometrie eines Perforierelementes 2.

Wie auch aus Fig. 4 zu entnehmen ist, erstreckt sich auch hier die Perforierspitze 3, das heißt der Teil des Perforierelementes 2, welcher im Einsatz in die mindestens eine Bedruckstofflage einsticht oder vorzugweise alle zu perforierenden Bedruckstofflagen durchsticht und somit perforiert, in radialer Erstreckung von dem Außenradius Ra zu einem auf einem ersten Radius R1 angeordneten Fußpunkt 4. Die Differenz zwischen dem Außenradius Ra und dem ersten Radius R1 definiert somit die Höhe der Perforierspitze 3, welche auch bei dieser Variante üblicherweise in einem Bereich von in etwa 1 Millimeter bis in etwa 10 Millimeter beträgt.

Auch bei dem in Fig. 4 dargestellten Beispiel grenzt an eine Seite der Perforierspitze 3, nämlich auf der in Drehrichtung 7 gesehen abgewandten Seite der Perforierspitze 3 eine Crimpfläche 5, welche sich unmittelbar an den Fußpunkt 4 der Perforierspitze 3 anschließt.

Wenngleich Fig. 4 eine Ausgestaltung mit nur einer an die Perforierspitze 3 angrenzende Crimpfläche 5 zeigt, so ist es auch möglich, dass an eine Perforierspitze 3 auch mehrere Crimpflächen 5 angrenzen, wie nachfolgend dargestellt und beschrieben. Eine derartige Crimpfläche 5 weist eine in Umfangsrichtung begrenzte Erstreckung auf, welche in der Regel in etwa zwischen 2 und 10 Millimeter beträgt.

Fig. 4 zeigt jedoch eine alternative erfindungsgemäße Ausgestaltung eines Perforierelementes 2, welcher die Crimpfläche 5 einen Neigungswinkel α zu dem durch den ersten Radius R1 aufgespannten Kreis 6 aufweist. Erfindungsgemäß kann der Neigungswinkel zwischen der im Fußpunkt 4 der Perforierspitze 3 an den Kreis 6 anliegenden zeichnerisch nicht dargestellten Tangente und der Crimpfläche definiert werden.

Im Gegensatz zu der in Fig. 3 dargestellten Ausgestaltung eines Perforierelementes 2 ist die Crimpfläche 5 somit nicht durch den ersten Radius R1 definierten Kreis 6 oder ein darin enthaltenes Kreissegment definiert, sondern weist eine Neigung hierzu auf. Der dort verwendete Neigungswinkel α liegt in einem Bereich von 1° bis in etwa 45°, vorzugsweise in einem Bereich von 10° bis 30°.

Durch die Neigung der Crimpfläche 5 zu dem Kreis 6 oder daran angelegter Tangenten kann durch Veränderung der Anstellung des Perforiermessers 1 an das Widerlager die Anpressung und somit die Vercrimpung als auch die daraus resultierende Verkettelung oder Verfilzung feiner eingestellt werden.

Wie in den Figuren 2 bis 4, als auch in den nachfolgenden Figuren 5 und 6 dargestellt, kann der Übergang zwischen der Perforierspitze 3 und der Crimpfläche 5 verrundet ausgeführt sein, da dies sowohl hinsichtlich der Dauerfestigkeit als auch hinsichtlich der Herstellung von Vorteil ist. Die hierbei eingesetzten Radien liegen üblicherweise in einem Bereich von in etwa 0,1 Millimeter bis in etwa 5 Millimeter.

Die in den Figuren 2 bis 4 dargestellten Ausgestaltungen von Perforierelementen 2 haben als gemeinsames Merkmal, dass ein jedes Perforierelement 2 an seiner in Drehrichtung 7 gesehen vorlaufenden Seite eine Perforierspitze 3 aufweist, an welche an der der Drehrichtung 7 entgegengesetzten, oder anders ausgedrückt, auf der der Drehrichtung 7 abgewandten Seite eine Crimpfläche 5 angrenzt. Eine derartige Ausgestaltung hat zwar den Vorteil, dass nach einer erfolgten Perforation der übereinanderliegenden Bedruckstofflagen diese durch die nachfolgende Crimpfläche 5 vercrimpt im Sinne von zusammengepresst werden, was vorteilhaft für die Verkettelung der Bedruckstofflagen zueinander ist.

Allerdings erfordern derartige Perforiermesser 1 eine fest definierte Drehrichtung 7, welche beim Einbau des Perforiermessers 1 in eine entsprechende Perforiereinrichtung beachtet werden muss.

Um eine spezielle erforderliche Drehrichtung 7 zu vermeiden, sind somit alternative Ausführungsformen mit einer symmetrischen Ausgestaltung des Perforierelementes 2 von Vorteil.

Fig. 5 zeigt eine beispielhafte Ausgestaltung eines erfindungsgemäßen Perforierelementes 2, welches an jeder in Drehrichtung 7 (siehe Fig. 1) gesehen vorlaufenden und nachlaufenden Seite des Perforierelementes 2 jeweils eine Perforierspitze 3 aufweist. Das in Fig. 5 dargestellte Perforierelement 2 des Perforiermessers 1 weist somit in Drehrichtung 7 (siehe Fig. 1) gesehen eine erste Perforierspitze 3-1, eine erste daran angrenzende Crimpfläche 5-1, eine zweite Crimpfläche 5-2 und eine daran angrenzende zweite Perforierspitze 3-2 auf und ist somit drehrichtungsunabhängig.

Wenngleich in Fig. 5 eine Ausgestaltung dargestellt ist, bei welcher sowohl die erste Crimpfläche 5-1 als auch die zweite Crimpfläche 5-2 eine Neigung bezogen auf den durch den ersten Radius R1 beschriebenen Kreis 6 oder daran angelegte Tangenten, wie unter Fig. 4 beschrieben aufweist, so ist es auch möglich, wenngleich zeichnerisch nicht dargestellt, dass die erste und/oder die zweite Crimpfläche 5-1, 5-2 die Form eines Kreisbogensegments aufweisen, welches durch den Radius R1 definiert ist, wie in der Beschreibung des in Fig. 3 dargestellten Ausführungsbeispiels erläutert ist. Derartige Ausgestaltungen sind jedoch nicht erfindungsgemäß.

Fig. 6 zeigt eine weitere beispielhafte Ausgestaltung eines erfindungsgemäßen Perforierelementes 2, welches an jeder in Drehrichtung 7 (siehe Fig. 1) gesehen vorlaufenden und nachlaufenden Seite des Perforierelementes 2 jeweils eine Crimpfläche 5 aufweist. Das in Fig. 6 dargestellte Perforierelement 2 des Perforiermessers 1 weist somit in Drehrichtung 7 (siehe Fig. 1) gesehen eine erste Crimpfläche 5-1, eine daran angrenzende Perforierspitze 3 und eine daran angrenzende zweite Crimpfläche 5-2 auf und ist somit ebenfalls drehrichtungsunabhängig.

Wenngleich in Fig. 6 eine Ausgestaltung dargestellt ist, bei welcher sowohl die erste Crimpfläche 5-1 als auch die zweite Crimpfläche 5-2 eine Neigung bezogen auf den durch den ersten Radius R1 beschriebenen Kreis 6 oder daran angelegte Tangenten, wie unter Fig. 4 beschrieben aufweist, so ist es auch möglich, wenngleich zeichnerisch nicht dargestellt, dass die erste und/oder die zweite Crimpfläche 5-1, 5-2 die Form eines Kreisbogensegments aufweisen, welches durch den Radius R1 definiert ist, wie in der Beschreibung des in Fig. 3 dargestellten Ausführungsbeispiels erläutert ist. Derartige Ausgestaltungen sind jedoch nicht erfindungsgemäß.

Wenngleich in keiner der Fig. 1 bis 6 zeichnerisch dargestellt, so ist es auch möglich, ein Perforiermesser 1 mit unterschiedlichen Ausgestaltungen der Perforierelemente 2, wie in den in den Fig. 3 bis 6 dargestellt und beschrieben, zu realisieren, so dass bei einem erfindungsgemäßen Perforiermesser 1 nicht zwingend nur eine einzige Ausgestaltung eines Perforierelementes 2 zum Einsatz kommt.

Wenngleich in keiner der Figuren dargestellt, so ist es auch möglich, zwischen einer Perforierspitze 3 und der daran angrenzenden Crimpfläche 5 eine Vertiefung bezogen auf den Bereich der Crimpfläche 5 mit dem ersten Radius R1, vergleichbar einem Freistich auszuführen. Dies bedeutet, dass im Bereich des Fußpunktes 4 der Perforierspitze 3 eine Vertiefung bezogen auf den Bereich der Crimpfläche 5 mit dem größten Radius, was dem ersten Radius R1 entspricht, ausgeführt ist. Eine derartige Vertiefung weist in Umfangsrichtung des durch den ersten Radius R1 beschriebenen Kreises 6 abhängig von Herstellungsverfahren eine Breite von in etwa 0,1 Millimeter bis in etwa einem Millimeter auf.

Die Crimpfläche 5 grenzt somit noch immer an die jeweilige benachbarte Perforierspitze 3, allerdings ermöglicht dies gegebenenfalls eine einfachere Bearbeitung der Crimpfläche 5 und/oder der Perforierspitze 3.

In den Figuren 1 bis 6 sind jeweils Ausführungen des erfindungsgemäß Perforiermessers 1 dargestellt, bei welchen zwischen den einzelnen Perforierelementen 2 jeweils ein größerer Abstand mit einer Vertiefung relativ zur Crimpfläche 5 vorhanden ist. Es ist jedoch auch möglich, dass die Perforierelemente 2 ohne einen entsprechenden größeren Abstand und/oder ohne eine entsprechende Vertiefung über auf der Wirkfläche des Perforiermessers 1 angeordnet sind.

Die Erfindung umfasst auch ein Verfahren zum Betreiben eines wie in den Fig. 1 bis 6 dargestellten und beschriebenen Perforiermessers 1, wobei das erfindungsgemäße Perforiermesser 1 mit einem genuteten oder mit einer elastischen, für den zu perforierenden Bedruckstoff als Widerlager dienenden Gegenfläche in Wirkverbindung gebracht wird, und wobei der Abstand zwischen dem Perforiermesser 1 und der als Widerlager für den Bedruckstoff dienenden Gegenfläche verändert werden kann.

### Bezugszeichenliste

- 1: Perforiermesser
- 2: Perforierelement
- 3: Perforierspitze
- 4: Fußpunkt
- 5: Crimpfläche
- 6: Kreis
- 7: Drehrichtung

- Ra: Außenradius
- R1: erster Radius
- α: Neigungswinkel

## Patentansprüche

1. Perforiermesser (1) das als Kreismesser ausgebildet ist zum Perforieren von mindestens einer Lage eines zu einem Druckprodukt verarbeitenden Bedruckstoffes, wobei das Perforiermesser (1) am Umfang eine Mehrzahl von Perforierelementen (2) umfasst, wobei ein Perforierelement (2) mindestens eine Perforierspitze (3) umfasst, welche sich in radialer Erstreckung von einem Außenradius (Ra) zu mindestens einem auf einem ersten Radius (R1) liegenden Fußpunkt (4) erstreckt, wobei auf mindestens einer Seite der Perforierspitze (3) eine Crimpfläche (5) an den Fußpunkt (4) anschließt, **dadurch gekennzeichnet, dass** mindestens eine Crimpfläche (5) einen Neigungswinkel α zu dem durch den ersten Radius (R1) aufgespannten Kreis (6) aufweist, wobei der Neigungswinkel zwischen der im Fußpunkt 4 der Perforierspitze 3 an den Kreis 6 anliegenden Tangente und der Crimpfläche definiert wird.

2. Perforiermesser (1) nach Anspruch 1, **dadurch gekennzeichnet, dass** eine jede Crimpfläche (5) eine in Umfangsrichtung begrenzte Erstreckung aufweist.

3. Perforiermesser (1) nach Anspruch 1, **dadurch gekennzeichnet, dass** der Neigungswinkel α in einem Bereich von 1° bis 45° liegt.

4. Perforiermesser (1) nach einem der Ansprüche 1 bis 3, **dadurch gekennzeichnet, dass** der Übergang zwischen der Perforierspitze (3) und mindestens einer Crimpfläche (5) verrundet ist.

5. Perforiermesser (1) nach einem der Ansprüche 1 bis 4, **dadurch gekennzeichnet, dass** zwischen einer Perforierspitze (3) und der daran angrenzenden Crimpfläche (5) eine Vertiefung bezogen auf den Bereich der Crimpfläche (5) mit dem ersten Radius (R1) ausgeführt ist.

6. Perforiermesser (1) nach einem der Ansprüche 1 bis 5, **dadurch gekennzeichnet, dass** ein jedes Perforierelement (2) an seiner in Drehrichtung (7) gesehen vorlaufenden Seite eine Perforierspitze (3) aufweist, an welche entgegen der Drehrichtung (7) gesehen eine Crimpfläche (5) angrenzt.

7. Perforiermesser (1) nach einem der Ansprüche 1 bis 6, **dadurch gekennzeichnet, dass** ein jedes Perforierelement (2) an jeder in Drehrichtung (7) gesehen vorlaufenden und nachlaufenden Seite jeweils eine Perforierspitze (3) aufweist.

8. Perforiermesser (1) nach einem der Ansprüche 1 bis 5, **dadurch gekennzeichnet, dass** ein jedes Perforierelement (2) jeweils eine Perforierspitze (3) aufweist, an welche auf beiden Seiten jeweils eine Crimpfläche (5) angrenzt.

9. Verfahren zum Betreiben eines Perforiermessers (1), **dadurch gekennzeichnet, dass** ein Perforiermesser (1) nach einem der Ansprüche 1 bis 8 mit einem genuteten oder einem elastischen Gegenfläche in Wirkverbindung gebracht wird und der Abstand zwischen dem Perforiermesser (1) und der Gegenfläche verändert werden kann.

## Claims

1. Perforating knife (1), which is designed as a circular knife, for perforating at least one layer of a printing material to be processed into a printed product, wherein the perforating knife (1) comprises a plurality of perforating elements (2) on the circumference, wherein a perforating element (2) comprises at least one perforating tip (3), which extends in radial extension from an outer radius (Ra) to at least one base point (4) lying on a first radius (R1), wherein a crimping surface (5) adjoins the base point (4) on at least one side of the perforating tip (3), **characterised in that** at least one crimping surface (5) has an angle of inclination α to the circle (6) spanned by the first radius (R1), wherein the angle of inclination is defined between the tangent lying against the circle (6) at the base point (4) of the perforating tip (3) and the crimping surface (5).

2. Perforating knife (1) according to claim 1, **characterised in that** each crimping surface (5) has an extension limited in the circumferential direction.

3. Perforating knife (1) according to claim 1, **characterised in that** the angle of inclination α is in a range from 1° to 45°.

4. Perforating knife (1) according to one of claims 1 to 3, **characterised in that** the transition between the perforating tip (3) and at least one crimping surface (5) is rounded.

5. Perforating knife (1) according to one of claims 1 to 4, **characterised in that** between a perforating tip (3) and the crimping surface (5) adjacent thereto, a depression is formed with the first radius (R1) in relation to the region of the crimping surface (5).

6. Perforating knife (1) according to one of claims 1 to 5, **characterised in that** each perforating element (2) has a perforating tip (3) on its leading side, as seen in the direction of rotation (7), on which a crimping surface (5) adjoins, as seen in the opposite direction to the direction of rotation (7).

7. Perforating knife (1) according to one of claims 1 to 6, **characterised in that** each perforating element (2) has a perforating tip (3) on each leading and trailing side as seen in the direction of rotation (7).

8. Perforating knife (1) according to one of claims 1 to 5, **characterised in that** each perforating element (2) has a respective perforating tip (3) which is adjoined on both sides by a respective crimping surface (5).

9. Method for operating a perforating knife (1), **characterised in that** a perforating knife (1) according to one of claims 1 to 8 is brought into operative connection with a grooved or an elastic mating surface and the distance between the perforating knife (1) and the mating surface can be varied.

## Revendications

1. Couteau de perforation (1) pour la perforation d'au moins une couche d'un matériau d'impression à transformer en un produit d'impression, la couteau de perforation (1) comprenant sur la périphérie une pluralité d'éléments de perforation (2), un élément de perforation (2) comprenant au moins une pointe de perforation (3) qui s'étend en extension radiale d'un rayon extérieur (Ra) à au moins un point de base (4) situé sur un premier rayon (R1), une surface de sertissage (5) se raccordant au point de base (4) sur au moins un côté de la pointe de perforation (3), **caractérisé en ce qu'**au moins une surface de sertissage (5) présente un angle d'inclinaison α par rapport au cercle (6) défini par le premier rayon (R1), l'angle d'inclinaison étant défini entre la tangente s'appliquant au cercle (6) au point de base (4) de la pointe de perforation (3) et la surface de sertissage (5).

2. Couteau de perforation (1) selon la revendication 1, **caractérisé en ce que** chaque surface de sertissage (5) présente une extension limitée dans la direction circonférentielle.

3. Couteau de perforation (1) selon la revendication 1, **caractérisé en ce que** l'angle d'inclinaison α se situe dans une plage de 1° à 45°.

4. Couteau de perforation (1) selon l'une des revendications 1 à 3, **caractérisée en ce que** la transition entre la pointe de perforation (3) et au moins une surface de sertissage (5) est arrondie.

5. Couteau de perforation (1) selon l'une des revendications 1 à 4, **caractérisée en ce qu'**entre une pointe de perforation (3) et la surface de sertissage (5) adjacente à celle-ci, un creux est réalisé par rapport à la zone de la surface de sertissage (5) avec le premier rayon (R1).

6. Couteau de perforation (1) selon l'une des revendications 1 à 5, **caractérisé en ce que** chaque élément de perforation (2) présente, sur son côté avant vu dans le sens de rotation (7), une pointe de perforation (3) à laquelle est adjacente une surface de sertissage (5) vue dans le sens opposé au sens de rotation (7).

7. Couteau de perforation (1) selon l'une des revendications 1 à 6, **caractérisée en ce que** chaque élément de perforation (2) présente une pointe de perforation (3) sur chaque côté amont et aval, vu dans le sens de rotation (7).

8. Couteau de perforation (1) selon l'une des revendications 1 à 5, **caractérisé en ce que** chaque élément de perforation (2) présente une pointe de perforation (3) adjacente à une surface de sertissage (5) de chaque côté.

9. Procédé d'utilisation d'un couteau de perforation (1), **caractérisé en ce qu'un** couteau de perforation (1) selon l'une des revendications 1 à 8 est mis en liaison active avec une contre-surface rainurée ou élastique et que la distance entre le couteau de perforation (1) et la contre-surface peut être modifiée.
